# FASCICULE DE BREVET EUROPEEN

(11) **EP 0 159 218 B1**
(45) Date de publication et mention de la délivrance du brevet: **04.01.1989**
(21) Numéro de dépôt: 85400411.6
(22) Date de dépôt: 04.03.1985
(51) Int. Cl.: G08B 13/16

(54) **Détecteur d'accès à pression différentielle**
Differentialdruck-Zugangsdetektor
Differential pressure access detector

(30) Priorité: 05.03.1984 FR 8403501
(43) Date de publication de la demande: 23.10.1985
(73) Titulaire: SOGESEC, F-06220 Vallauris (FR)
(72) Inventeur: Guillo, Jean Isidore Marie c/o SOGESEC S.A.R.L., F-06600 Antibes (FR); Bley, Jacques Gaston René c/o SOGESEC S.A.R.L., F-06600 Antibes (FR)
(74) Mandataire: Arbousse-Bastide, Jean-Claude Philippe

(56) Documents cités:
- FR-A- 2 191 180
- US-A- 4 383 250
- US-A- 4 415 979

## Description

L'invention concerne un détecteur d'accès à pression différentielle destiné à la signalisation et au contrôle de passage.

En prenant un exemple lié à la détection d'intrusion, l'ouverture d'une porte provoque un déplacement de l'air ambiant qui peut être mis en évidence par la réaction d'une autre porte qui aurait été préalablement ouverte. La forme d'onde correspondante peut être assimilée à l'oscillation d'un circuit très amorti.

Ce déplacement peut être détecté par un appareil réagissant aux variations de pression et transformant celles-ci en signal électrique exploitable dans la bande de fréquence utile tel qu'un microphone piézo-électrique, dynamique, à condensateur, électromagnétique, ou autre, ou un capteur de pression à jauge de contrainte, à capsule manométrique, à microphone, à condensateur, etc...

Il existe déjà différents moyens permettant de détecter et de signaler des intrusions, parmi lesquels on peut citer ceux décrits dans les documents:
- FR-A-972 292, ayant pour objet des détecteurs d'infrasons et avertisseurs et leur application à la détection d'ouvertures de portes et de fenêtres, comprenant des détecteurs à flamme à sensibilité réglable, associés à une cellule photo-électrique détectant les variations produites dans la flamme sous l'effet des infra-sons, et un détecteur d'infra-sons à chambre manométrique dans lequel une chambre à grand volume est fermée par une membrane dont les oscillations sont transmises électromagnétiquement à un amplificateur commandant un relais de signalisation. Le principe de ces appareils repose sur la détection des composantes à très basse fréquence par des dispositifs comportant des bandes de résonance de même ordre, afin de porter la sensibilité à un degré aussi élevé que possible.
- US-A-3 854 129, concernant un détecteur infrasonique d'intrusion mettant en oeuvre un piston dont l'énergie nécessaire au déplacement est fonction des variations de pression apparaissant dans un local cette variation d'énergie est utilisée pour actionner une alarme.
- FR-A-2 523 339, ayant trait à un dispositif de détection à capteur volumétrique à infra-sons comportant un capteur d'infra-sons constitué d'un moyen faisant office de capteur de pression ou de variation de pression, tel qu'un microphone ou tout autre type de capteur de pression relative ou absolue du type piézo-électrique, dynamique, à condensateur ou électromagnétique ne réagissant qu'aux infra-sons. Le signal fourni par le détecteur déclenche une alarme après amplification et élimination des signaux de fréquences audibles ou plus élevées.
- US-A-4 303 250 relatif à un système de détection d'intrusion comportant des moyens d'analyse des sons et des vibrations reçues par la structure à protéger. Ces moyens d'analyse comprennent une détection des vibrations par microphone à électret et un dispositif de traitement du signal à logique câblée.
- US-A-4 415 979 concernant un dispositif de détection de présence qui permet de déceler la présence d'une personne vivante dissimulée dans un véhicule. Ce dispositif, utile aux frontières, comporte un transducteur géophonique qui mis en contact avec la structure du véhicule permet la détection des bruits du coeur et de la respiration d'un occupant dissimulé dans le véhicule. Le transducteur géophonique est relié à un convertisseur analogique/digital associé à un microprocesseur.

Les dispositifs décrits dans les brevets FR-A-972 292 et US-A-3 854129 présentent

l'inconvénient de faire appel à des systèmes thermodynamique ou mécanique peu fiables, encombrants, manquant de stabilité et de sensibilité et offrant une certaine rigidité fonctionnelle.

Le dispositif décrit dans le brevet FR-A-2 523 339, s'il présente indéniablement des avantages de compacité, de sensibilité et de fiabilité, offre cependant l'inconvénient d'utiliser des capteurs ne réagissant qu'aux infra-sons et de nécessiter l'adjonction d'un moyen destiné à éliminer des signaux de fréquences audibles ou plus élevées, ce qui complique l'ensemble.

Le dispositif décrit dans le brevet US-A-4 383 250 présente l'inconvénient d'être susceptible de déclenchements intempestifs à la suite de fausses alarmes constituées par les vibrations engendrées dans la structure par exemple par un claquement de porte.

Le dispositif décrit dans le brevet US-A-4 415 979 est uniquement adapté à la détection d'une présence à l'intérieur d'une structure, et non à la détection d'une tentative d'effraction.

Le détecteur à pression différentielle selon l'invention vise à remédier aux inconvénients et insuffisances des dispositifs cités ci-dessus, tout en offrant les avantages complémentaires suivants:
- adaptation d'impédance, d'amplification et de filtrage, permettant de délivrer un signal calibré correspondant à l'application souhaitée.
- détection des variations de pression de très basse fréquence pour la détection de variations lentes de pression ou de la présence d'infra-sons, et de basse fréquence pour la détection de bruits caractéristiques.
- réglable spécialement pour des utilisations particulières.
- prise en compte d'autres caractéristiques que la fréquence telles que la durée, l'enveloppe, l'amplitude, etc..., dans un but décisionnel avant commande du relais de signalisation.
- bande passante exploitable dans l'infra-son.
- l'ampli-filtre a des fréquences de coupure rapides éliminant les signaux parasites. Selon une variante, la fréquence de coupure peut être pilotée extérieurement à l'ampli-filtre.
- le moyen de traitement de l'information utilisé permet le comptage des événements, l'intégration de l'énergie captée, la comparaison à seuil fixe ou réglable et la prise de décision. Selon une variante, un programme de calcul permet de reconstituer le signal utile par élimination des composants parasites et identificaion à des modèles programmés, l'apprentissage de modèles à reconnaître et la prise en compte de paramètres d'ambiance en vue de la correction des calculs.
- il peut être commandé à distance par un émetteur de signaux portatif.

Le détecteur d'accès selon l'invention comprend un capteur de pression pour la détection des variations de pression et un ampli-filtre à fréquences de coupure rapides pour l'élimination des signaux sonores parasites, et il se caractérise principalement en ce que le traitement du signal s'effectue au moyen d'une logique câblée comprenant un détecteur d'alternance + et - dont la sortie alimente en parallèle un dispositif de comptage, un moyen d'intégration de la durée suivi d'un comparateur et un temporisateur, ce détecteur d'alternance recevant le signal à traiter en parallèle avec un intégrateur d'énergie qu'il commande et qui est suivi d'un comparateur à seuil ajustable dont la sortie, ainsi que celles des éléments en parallèle, aboutissent à un moyen décisionnel.

Le comparateur relié à l'intégrateur de durée est avantageusement un comparateur à seuil ajustable.

La logique câblée mise en oeuvre dans le détecteur selon l'invention peut être remplacée par un moyen équivalent constitué d'un microprocesseur associé à un convertisseur analogique numérique et assorti de programmes de calcul permettant la reconstitution du signal utile, l'élimination des composants parasites, l'identification de modèles préprogrammés, l'apprentissage de modèles à reconnaître et la prise en compte de paramètres d'ambiance pour la correction des calculs.

L'ampli-filtre mis en oeuvre dans le détecteur selon l'invention est avantageusement un ampli-filtre à commutation de capacité dont la fréquence de commutation peut être pilotée extérieurement.

D'autres caractéristiques et avantages de la présente l'ivention apparaîtront dans la

description qui va suivre d'un détecteur d'accès à pression différentielle selon l'invention, donné à titre d'exemple non limitatif, cette description étant faite au regard du dessin annexé, dans lequel:
- la figure 1 représente le schéma bloc du système;
- la figure 2 représente un schéma synoptique du système.

On remarque, en examinant successivement ces schémas, que l'appareil est constitué d'un capteur 1, d'un adaptateur 2 d'un moyen de traitement 3 du signal fourni par l'adaptateur et d'un moyen de signalisation 4.

Le moyen de traitement 3 du signal fourni par l'adaptateur 2 est constitué d'un détecteur 5 d'alternance + et - commandant un intégrateur d'énergie 6, lequel est relié à un comparateur à sensibilité réglable 7 connecté à un moyen de prise de décision 8. Le détecteur + et - est relié au moyen de prise de décision 8, respectivement par l'intermédiaire d'un dispositif de comptage 9, d'un moyen d'intégration de la durée 10 suivi d'un comparateur 11, et d'un temporisateur 12.

Le moyen de signalisation 4 comprend une commande par relais 13 et un dispositif de contrôle de l'utilisation 14.

Le capteur 1, fournissant un signal électrique expoitable dans la bande de fréquences utile est, selon un mode de réalisation préférentiel, constitué d'un microphone à électret dont la bande passante est exploitable.

L'adaptateur 2 est un ampli-filtre à fréquences de coupure rapides, éliminant les signaux parasites et, selon un mode de réalisation préférentiel, un ampli-filtre à commutation de capacité pilotable extérieurement.

Le traitement de l'information s'effectue par l'intermédiaire d'une logique câblée permettant le comptage des événements, l'intégration de l'énergie captée, l'intégration de la durée et la temporisation.

Ainsi, comme on le voit en se reportant au schéma 2, après amplification et élimination des bandes de fréquence parasites, le signal fourni par le capteur 1 est dirigé simultanément vers le détecteur d'alternance 5 et vers l'intégrateur d'énergie en valeur absolue 6. La sortie du détecteur d'alternance 5 commande l'intégrateur d'énergie 6, en vue de quantifier le signal et de le comparer à une valeur prédéterminée réglable par l'intermédiaire d'un réglage de sensibilité. Le détecteur d'alternance 5 commande l'intégrateur de durée 10 suivi du comparateur 11, ainsi que le temporisateur 12 et le compteur d'événements 9, dont les sorties valident un fonctionnement normal. Le temporisateur 12 détermine le moment de la prise de décision.

La commande du relais de signalisation par le circuit décisionnel 8 est donc fonction des valeurs de comptage d'événements, de la durée des événements, de l'énergie reçue et du délai d'analyse.

Le comparateur 11 relié à l'intégrateur de durée 10 peut être à seuil fixe ou réglable.

Selon un mode de réalisation préférentiel de l'invention, le traitement s'effectue par l'intermédiaire d'un microprocesseur avec convertisseur analogique digital et de programmes de calcul permettant la reconstitution du signal utile et l'élimination des composantes parasites, ainsi que l'identification des-modèles préprogrammés, l'apprentissage de modèles à reconnaître et la prise en compte de paramètres d'ambiance pour une correction des calculs. La signalisation s'effectue par l'intermédiaire de relais, d'une liaison par photocouplage, ou tout autre moyen.

Le détecteur selon l'invention est destiné principalement à être utilisé dans le domaine de la sécurité mais il peut être adapté à d'autres usages concernant notamment la sécurité des personnel et des biens et le contrôle d'accès et de passage en combinaison avec un émetteur de signaux sonores portatif.

## Revendications

1. Détecteur d'accès à pression différentielle, du type comportant un capteur de pression associé à un ampli-filtre à fréquences de coupure rapides destiné à éliminer les signaux sonores de fréquences parasites, caractérisé en ce que le moyen logique utilisé pour le traitement du signal est une logique câblée comprenant un détecteur d'alternance + et - (5) dont la sortie alimente en parallèle un dispositif de comptage (9), un moyen d'intégration de la durée (10), suivi d'un comparateur (11), et un temporisateur (12), ce détecteur d'alternance (5) recevant le signal à traiter en parallèle avec un intégrateur d'énergie (6) qu'il commande et qui est suivi d'un comparateur à seuil ajustable (7), dont la sortie, ainsi que celles des éléments en parallèle (9), (10) et (12) aboutissent à un moyen décisionnel (8).

2. Détecteur d'accès selon la revendication 1, caractérisé en ce que le comparateur (11) relié à l'intégrateur de durée (10) est à seuil ajustable.

3. Détecteur selon la revendication 1, caractérisé en ce que la logique câblée est remplacée par un moyen équivalent constitué d'un microprocesseur associé à un convertisseur analogique numérique et assorti de programmes de calcul permettant la reconstitution du signal utile, l'élimination des composants parasites, l'identification de modèles préprogrammés, l'apprentissage de modèles à reconnaître et la prise en compte de paramètres d'ambiance pour la correction des calculs.

4. Détecteur d'accès selon la revendication 1 ou la revendication 3, caractérisé en ce que l'ampli-filtre à fréquences de coupure rapides est à commutation de capacité à fréquence pilotée de l'extérieur.

## Patentansprüche

1. Differentialdruck-Zugangsdetektor vom Typ mit einem Druckfühler, der mit einem zur Beseitigung der Störfrequenzen-Schallsignale bestimmten Verstärkungsfilter mit schnellen Grenzfrequenzen zusammenwirkt, dadurch gekennzeichnet, dass das zur Bearbeitung des Signals verwendete logische Mittel eine verdrahte Logik ist, die aus einem + und - Abwechselungs detektor (5), dessen Ausgang eine Zählvorrichtung (9) parallelspeist, einem Dauerintegrationsmittel (10), dem ein Komparator (11) nachfolgt, und einem Verzögerer (12) besteht, wobei dieser Abwechselungsdetektor (5) das zu bearbeitende Signal parallel mit einem Energieintegrator (6) empfängt, der von ihm gesteuert und von einem Komparator mit einstellbarer Schwelle (7) nachgefolgt ist, dessen Ausgang sowie die Ausgänge der Parallelglieder (9), (10) und (12) bei einem Entscheidungsmittel (8) enden.

2. Zugangsdetektor nach Anspruch 1, dadurch gekennzeichnet, dass der Komparator (11), der mit dem Dauerintegrator (10) verbunden ist, eine einstellbare Schwelle besitzt.

3. Zugangsdetektor nach Anspruch 1, dadurch gekennzeichnet, dass die verdrahte Logik durch ein Gleichwertiges Mittel ersetzt ist, das aus einem Mikroprozessor besteht, der mit einem Analog-Digital Umwandler zusammenwirkt und mit Rechenprogrammen begleitet ist, die die Wiederherstellung des Nutzsignals, die Beseitigung der Störkomponenten, die Identifizierung von vorprogrammierten Modellen, das Auslernen von zu erkennenden Modellen, und die Berücksichtigung von Umgebungsparametern zur Berichtigung der Berechnungen ermöglichen.

4. Zugangsdetektor nach Anspruch 1 oder Anspruch 3, dadurch gekennzeichnet, dass das verstärkungsfilter mit schnellen Grenzfrequenzen eine Kapazitätsschaltung mit von aussen gesteuerter Frequenz besistzt.

## Claims

1. Differential pressure access detector of the type including a pressure sensor associated with an amplification filter with quick out-off frequencies intended for eliminating the interference frequency acoustic signals, characterized in that the logic means used for processing the signal is a wired logic including a + and - alternation detector (5), by the output of which a counting device (9) is parallel fed, a duration integration means (10) followed by a comparator (11), and a retarder (12), said alternation detector (5) receiving the signal to be processed in parallel with an energy integrator (6) which it controls and which is followed by an adjustable threshold comparator (7), the output of which as well as the outputs of the parallel elements (9), (10) and (12) end in a decision means (8).

2. Access detector as claimed in claim 1, characterized in that the comparator (11) linked with the duration integrator (10) is with adjustable threshold.

3. Access detector as claimed in claim 1, characterized in that the wired logic is replaced by an equivalent means which is a microprocessor associated with an analog to digital convertor and provided with computing programs allowing the reproduction of the usable signal, the elimination of the interference components, the identification of preprogrammed models, the learning of models to be recognized and the taking into account of the environment parameters for the correction of calculations.

4. Access detector as claimed in claim 1 or claim 3, characterized in that the amplification filter with quick out-off frequencies is with capacity switching with externally monitored frequency.
